# FASCICULE DE BREVET EUROPEEN

(11) **EP 0 113 603 B1**
(45) Date de publication et mention de la délivrance du brevet: **03.06.1987**
(21) Numéro de dépôt: 83402194.1
(22) Date de dépôt: 10.11.1983
(51) Int. Cl.: E05F 15/16

(54) **Dispositif lève-vitre électrique pour véhicule automobile**
Elektrischer Kraftfahrzeugfensterheber
Electrically powered vehicle window opening device

(30) Priorité: 14.12.1982 FR 8220946
(43) Date de publication de la demande: 18.07.1984
(73) Titulaire: Rockwell-CIM, 92302 Levallois-Perret (FR)
(72) Inventeur: Dauvergne, Jean, F-95470 Fosses (FR)
(74) Mandataire: Moncheny, Michel

## Description

La présente invention a pour objet un dispositif lève-vitre électrique pour véhicule automobile, du type comprenant deux bras en X disposés à l'intérieur de la portière du véhicule et supportant la vitre correspondante.

Dans ce type de lève-vitre, l'un des bras est menant et l'autre mené, le bras menant étant articulé à l'une de ses extrémités sur un support susceptible d'être entraîné en rotation par un motoréducteur commandé par un organe manuel, son autre extrémité étant montée à coulisse dans une glissière solidaire de la vitre. Le second bras est articulé sur le précédent et monté coulissant d'une part dans une coulisse de la porte et d'autre part dans une seconde coulisse solidaire de la vitre (FR-A-2 431 595).

L'interrupteur constituant l'organe manuel de commande est habituellement disposé sur le tableau de bord, et sa course est de l'ordre du millimètre de sorte qu'il agit en "tout ou rien".

Il en résulte qu'on ne peut régler de manière fine la position de la vitre, le temps s'écoulant entre l'ouverture complète et la fermeture complète de la vitre étant de l'ordre de quelques secondes.

L'invention a pour but de permettre un réglage nettement plus précis de la position de la vitre par le conducteur du véhicule.

Suivant l'invention, l'organe de commande est monté sur le bras menant de manière à être cinématiquement lié à celui-ci, et cet organe de commande fait saillie à l'extérieur d'une échancrure ménagée dans le panneau interne de garnissage de la porte qui s'étend sur toute la longueur de la course de l'organe de commande et de son bras de support, entre les positions extrêmes de la vitre, l'organe de commande pouvant coulisser dans cette échancrure pendant le déplacement des bras.

Dans ces conditions, le conducteur a la faculté de contrôler la position de la vitre sur une course, non plus de l'ordre d'un millimètre, mais de l'ordre d'un décimètre, ce qui lui permet de "suivre" plus aisément la position de la vitre.

Suivant une forme de réalisation de l'invention, l'organe de commande est un interrupteur pourvu de deux séries de contacts électriques correspondant à deux vitesses de déplacement des bras, une vitesse rapide et une vitesse lente dans chaque sens de marche.

Ainsi, en poussant l'interrupteur d'un côté ou de l'autre selon que le conducteur veut faire monter ou descendre la vitre, le premier contact établit une vitesse rapide de descente ou de montée, et le second une vitesse lente de réglage fin, la connexion de l'interrupteur avec le contact de vitesse rapide étant obtenue par une poussée plus forte sur l'interrupteur.

Suivant une autre forme de réalisation, l'organe de commande commande un élément analogique tel qu'un potentiomètre.

D'une manière générale, l'organe de commande est installé de façon à ce que sa référence suive l'organe de sortie, et ceci mécaniquement sans intervention d'organe de recopie de position, tel que potentiomètre, codeur, etc.

Cette particularité, combinée à la précédente, permet donc un réglage très précis de la position de la vitre.

D'autres particularités et avantages de l'invention apparaîtront au cours de la description qui va suivre, faite en référence aux dessins annexés sur lesquels on a représenté, à titre d'exemples non limitatifs, plusieurs formes de réalisation du dispositif lève-vitre selon l'invention.
La Figure 1 est une vue schématique en élévation avec arrachements d'un dispositif lève-vitre électrique selon l'invention.
La Figure 2 est une vue en élévation partielle à échelle agrandie par rapport à la Figure 1 de l'organe de commande du lève-vitre.
La Figure 3 est une vue mi-coupe mi-élévation suivant la ligne III-III de la Figure 2.
La Figure 4 es une vue en coupe transversale de l'interrupteur suivant la ligne IV-IV de la Figure 2.
La Figure 5 est un schéma électrique de la boucle d'asservissement dans laquelle peuvent être insérés l'interrupteur et le motoréducteur du lève-vitre des Figures 1 à 4.
La Figure 6 est un schéma électrique partiel illustrant la possibilité de commander le motoréducteur du dispositif des Figures 1 à 5 dans les deux sens de marche correspondant à la montée et à la descente de la vitre.
Les Figures 7 et 8 sont respectivement des vues analogues aux Figures 3 et 2 d'une seconde forme de réalisation de l'invention.
La Figure 9 est une vue mi-coupe mi-élévation analogue à la Figure 7 d'un organe de commande selon une troisième forme de réalisation.
La Figure 10 est un schéma électrique simplifié correspondant à la forme de réalisation de la Figure 9.
La Figure 11 est une vue en élévation simplifiée analogue à la Figure 1, d'une quatrième forme de réalisation du lève-vitre selon l'invention.

On a représenté aux Figures 1 à 6 une première forme de réalisation d'un dispositif lève-vitre électrique pour véhicule automobile selon l'invention.

Ce dispositif comprend (Figure 1) deux bras en X 1,2, disposés à l'intérieur de la portière 3 du véhicule et supportant la vitre correspondante 4. De façon connue en soi, le bras menant 1 est fixé à l'une de ses extrémités sur un support 5 constitué par un secteur denté susceptible d'être entraîné en rotation par un motoréducteur 6. Ce dernier est commandé par un organe manuel constitué d'un bouton de commande 7 auquel il est relié par des connexions électriques représentées à la Figure 6.

L'autre extrémité du bras 1, ainsi que celles du second bras 2 sont montées à coulisse dans des glissières 8, 9, liées à la vitre, et 11 de la porte 3. On a représenté à la Figure 1 en traits continus les positions des bras 1 et 2 lorsque la vitre 4 est relevée, et en traits interrompus les positions respectives 1 a et 2a des bras 1 et 2 lorsque la vitre 4 est en position basse, après pivotement correspondant des bras 1, 2 sur environ 90°, comme indiqué par les flèches F1 et F2.

Suivant l'invention, le bouton de commande 7 est monté sur le bras menant 1, de manière à être cinématiquement lié à celui-ci. Le bouton 7 fait saillie à l'extérieur d'une échancrure incurvée 12 ménagée dans le panneau interne 13 de garnissage de la porte 3. L'échancrure 12 s'étend donc sur un secteur circulaire correspondant à toute la longueur de la course angulaire du bras 1 et du bouton 7 porté par celui-ci, entre les positions extrêmes de la vitre 4, de telle sorte que le bouton de commande 7 puisse effectivement coulisser dans l'échancrure 12 pendant le déplacement des bras 1, 2.

Le bouton 7 fait partie (Figures 2 et 3) d'un interrupteur désigné par la référence générale 14 et pourvu de contacts électriques C₁, C₂. L'interrupteur 14 comporte également deux plots 15,16 disposés de chaque côté du bouton 7, deux ressorts de rappel 17, 18 étant interposés entre ce dernier et deux étriers 10 de maintien et de guidage axial du bouton 7 sur un socle 19 solidarisé avec le bras 1.

Dans ces conditions, lorsqu'on exerce une poussée sur le bouton 7 en direction du contact Ci ou C₂, le plot correspondant 15 ou 16 établit le contact électrique, et le motoréducteur 6 se met en route en faisant pivoter le secteur 5 dans le sens de la montée ou de la descente de la vitre 4 selon que le contact a été établi avec Ci ou C₂ (ou vice versa).

On comprend que l'ensemble constitue une boucle d'asservissement schématiquement représentée à la Figure 5. Elle comprend le bouton 7 et le motoréducteur 6. La boucle de retour est unitaire puisque le bouton 7 subit le déplacement d'ensemble du bras 1 et la fonction du comparateur 21 est localisée dans l'interrupteur 14.

Dans cette boucle d'asservissement, le signal de consigne est la position de l'organe de commande 7 manoeuvré par le conducteur, et le signal de sortie est la position du bras 1. Le comparateur 21 exécute constamment des comparaisons entre les valeurs de ces deux signaux pour déterminer un signal d'erreur résultant de la différence des deux valeurs en cause, afin d'asservir la position angulaire du bras 1 à la position effective du bouton de commande 7. Selon le signe du signal d'erreur, le comparateur 21 donne l'ordre au motoréducteur 6 de continuer le déplacement de la vitre 3, ou au contraire de faire revenir légèrement celle-ci en arrière, jusqu'à ce que le signal d'erreur devienne égale à zéro. A ce moment, la position réelle du bras 1 et par conséquent de la vitre 4 correspond à la position effective du bouton 7 donnant l'ordre au motoréducteur 6. Ceci constitue d'une manière économique une boucle de retour sans autre intermédiaire.

Les liaisons électriques entre les contacts C₁, C₂, le motoréducteur 6 et la batterie 22 d'alimentation du véhicule ont été schématiquement illustrées à la Figure 6.

La longueur de l'échancrure 12 ménagée dans la porte 3 est sensiblement supérieure à 1 décimètre, de préférence, de sorte que la course effective du bouton de commande 7 est de l'ordre du décimètre, entre les deux positions extrêmes de la vitre 1. Il en résulte pour l'usager une meilleure possibilité de contrôler avec précision le réglage de la position de la vitre 4, qu'avec un bouton placé sur le tableau de bord et ayant une course millimétrique fonctionnant en tout ou rien. Le conducteur peut en quelque sorte "suivre" le déplacement de la vitre avec le bouton 7 coulissant dans la fente 12, et obtenir la position voulue pour la vitre 4 avec une grande précision.

Dans la variante de réalisation illustrée aux Figures 7 et 8, l'interrupteur 23 est pourvu de deux séries de contacts électriques C'ₗ-C'₂, et C"₁-C"₂. Entre chacun de ces contacts et le plot correspondant 15, 16, est interposé un ressort hélicoïdal 24 de rappel du bouton de commande 7 en position médiane. Les contacts C'₁ et C'₂ sont plus rapprochés de cette position médiane du bouton 7 que les contacts C"₁ et C"₂ et les quatre contacts sont à déclenchement élastique ou à embase montée élastiquement comme représenté. Ceci permet de déclencher d'abord C'ᵢ (ou C'₂) puis C"i (ou C"₂). De ce fait, lorsque le conducteur exerce sur le bouton 7 une poussée dans un sens ou dans l'autre, le contact électrique est d'abord établi avec C'ᵢ ou C'₂, et la vitre 4 est déplacée corrélativement à vitesse lente. Si le conducteur augmente la poussée sur le bouton 7, l'un ou l'autre des contacts C"i et C"₂ est alors utilisé, et la vitre 4 se déplace à vitesse lente dans celui des sens de marche choisi, ce qui permet un réglage d'approche de sa position.

Bien entendu, cette variante d'exécution comprend également la boucle d'asservissement de la Figure 5.

Dans la troisième forme de réalisation du lève-vitre représentée aux Figures 9 et 10, l'interrupteur 25 comprend un bouton de commande 26 monté attelé sur une tige 27 pourvue à l'une de ses extrémités d'un ressort 28 de rappel du bouton 26 dans sa position médiane, et en contact avec son extrémité opposée avec un potentiomètre P, tous ces éléments étant placés sur lé socle 19. Le potentiomètre P est relié au motoréducteur 6 par l'intermédiaire d'un système électronique approprié A relié à la batterie 22 (Figure 10).

Le potentiomètre P remplace donc les contacts des modes de réalisation précédents, de sorte que lorsqu'il est déclenché par le bouton 26, le signal d'erreur produit par la boucle d'asservissement de la Figure 5 n'est plus un signal tout ou rien, mais un signal analogique représentant réellement la différence entre l'entrée et la sortie de l'asservissement.

La variante de réalisation schématiquement représentée à la Figure 11 diffère des précédentes par le fait que l'interrupteur 29 est ici monté coulissant dans une fente rectiligne 31 ménagée dans le panneau interne de la porte 3, de préférence verticalement. De plus, l'interrupteur 29 est relié au bras menant 1 par un lien souple 32, agencé de manière connue en soi et apte à permettre la commande à distance de la rotation des bras 1 et 2 par déplacement du bouton de commande 33, le lien 32 étant monté dans une gaine de protection 34.

Ce mode de réalisation assure donc la commande du lève-vitre de manière ergonomique, grâce au déplacement vertical du bouton 33, dont chaque position dans la fente 31 correspond à une position de la vitre 4.

## Revendications

1. Dispositif lève-vitre électrique pour véhicule automobile, comprenant deux bras (1, 2) en X disposés à l'intérieur de la portière (3) du véhicule et supportant la vitre correspondante (4), dont l'un (1) est menant et l'autre (2) mené, le bras menant (1) étant fixé à l'une de ses extrémités sur un support (5) susceptible d'être entraîné en rotation par un motoréducteur (6) commandé par un organe manuel (7), et son autre extrémité ainsi que celles du second bras (2) étant montées à coulisse dans des glissières (8, 9, 11) de la porte (3), caractérisé en ce que l'organe de commande (7) est relié au bras menant (1) de manière à être cinématiquement lié à celui-ci, et cet organe de commande (7) fait saillie à l'extérieur d'une échancrure (12, 31) ménagée dans le panneau interne (13) de garnissage de la porte (3) et qui s'étend sur toute la longueur de la course de l'organe de commande (7), entre les positions extrêmes de la vitre (4), l'organe de commande (7) pouvant coulisser dans cette échancrure (12, 31) pendant le déplacement des bras (1, 2).

2. Dispositif selon la revendication 1, caractérisé en ce que l'organe de commande est un interrupteur (23) pourvu de deux séries de contacts électriques (Cl-C'2; C",-C"₂) correspondant à deux vitesses de déplacement des bras (1,2), une vitesse rapide et une vitesse lente dans chaque sens de marche.

3. Dispositif selon la revendication 1, caractérisé en ce que l'organe de commande est un interrupteur (29) mobile dans l'échancrure, celle-ci se présentant sous la forme d'une fente rectiligne (31) ménagée dans le panneau interne de la porte (3) du véhicule, de préférence verticalement, et cet interrupteur (29) est relié au bras menant (1) par un lien souple (32) apte à permettre la commande à distance de ce bras (1).

4. Dispositif selon l'une des revendications 2 et 3, caractérisé en ce que l'organe de commande (7) et le motoréducteur (6) forment une boucle d'asservissement pourvue d'un comparateur (21) localisé dans l'interrupteur (14).

5. Dispositif selon la revendication 4, caractérisé en ce que l'organe de commande est un potentiomètre (P) relié au motoréducteur (6) par l'intermédiaire d'un système électronique approprié (A).

## Patentansprüche

1. Elektrischer Kraftfahrzeugfensterheber mit zwei über Kreuz im Inneren der Tür (3) eines Fahrzeugs angeordneten Armen (1, 2), die das entsprechende Fenster (4) tragen, und von denen einer (1) führt und der andere (2) geführt ist und der führende Arm (1) an einem seiner Enden an einem Träger (5) befestigt ist, der über ein manuell betätigtes Organ (7) gesteuerten Reduziergetriebemotor (6) in eine Drehbewegung versetzt wird, und dessen anderes Ende sowie das des zweiten Arms (2) gleitend in Gleitschienen (8, 9, 11) der Tür (3) gelagert sind, dadurch gekennzeichnet, daß das Steuerorgan (7) an dem führenden Arm (1) derart befestigt ist, daß es kinematisch mit diesem verbunden ist und dieses Steuerorgan (7) nach außen durch einen Schlitz (12, 31) vorsteht, der in die Innenwand (13) der Türverkleidung (3) eingearbeitet ist und der sich über die gesamte Länge des Hubs des Steuerorgans (7) zwischen den Endstellungen der Scheibe (4) erstreckt, wobei das Steuerorgan (7) während der Bewegung der Arme (1, 2) gleiten kann.

2. Vorrichtung nach Anspruch 1, dadurch gekennzeichnet, daß das Steuerorgan ein Schalter (23) mit zwei Reihen von elektrischen Kontakten (C'₁-C'₂; C"₁-C"₂) ist, die bei verschiedenen Bewegungsgeschwindigkeiten des Arms (1, 2), einer hohen und einer niedrigen Geschwindigkeit in jeder Bewegungsrichtung, entsprechen.

3. Vorrichtung nach Anspruch 1, dadurch gekennzeichnet, daß das Steuerprgan ein in dem Schlitz beweglicher Schalter (29) ist, wobei der Schlitz gradlinig (31) in die Innenwand der Tür (3) des Fahrzeugs, vorzugsweise senkrecht eingearbeitet ist und der Schalter (29) über eine bewegliche Verbindung (32) am führenden Arm (1) befestigt ist, so daß die Steuerung des Arms (1) aus einer Entfernung möglich ist.

4. Vorrichtung nach einem der Ansprüche 2 und 3, dadurch gekennzeichnet, daß das Steuerorgan (7) und der Reduziergetriebemotor (6) eine Regelschleife bilden, die mit einem Vergleicher (21) versehen ist, der im Schalter (14) untergebracht ist.

5. Vorrichtung nach Anspruch 4, dadurch gekennzeichnet, daß das Steuerorgan ein Potentiometer (P) ist, der mit dem Reduziergetriebemotor (6) über ein entsprechendes elektronisches System (A) verbunden ist.

## Claims

1. An electric glass-raising device for a motor vehicle, comprising two arms (1, 2) arranged in an X-configuration disposed inside the door (3) of the vehicle and supporting the corresponding glass (4), of which one (1) is a driving arm and the other (2) a driven arm, the driving arm (1) being fixed adjacent one of its ends to a support (5) which is capable of being driven in rotation by a motor-speed reducer (6) controlled by a manual control element (7) and its other end and those of the second (2) arm being slidably mounted in slideways (8, 9, 11) of the door (3); characterized in that the control element (7) is connected to the driving arm (1) in such manner as to be kinematically related to the latter, and this control element (7) projects out of a slot (12, 31) formed in the inner trim panel (13) of the door (3) and extending throughout the length of the travel of the control element (7), between the end positions of the glass (4), the control element (7) being slidable in said slot (12, 31) during the movement of the arm (1,2).

2. A device according to claim 1, characterized in that the control element is a switch (23) provided with two series of electric contacts (C'_{I}-C'₂; C"₁-C"₂) corresponding to two speeds of movement of the arms (1, 2), namely a rapid speed and a slow speed in each direction of operation.

3. A device according to claim 1, characterized in that the control element is a switch (29) which is movable in the slot which is in the form of a rectilinear slot (31) formed in the inner panel of the door (3) of the vehicle, preferably vertically, and this switch (29) is connected to the driving arm (1) by a flexible connecting means (32) allowing a remote control of this arm (1).

4. A device according to claim 2 or 3, characterized in that the control element (7) and the motor-speed reducer (6) form a servo-control loop provided with a comparator (21) within the switch (14).

5. A device according to claim 4, characterized in that the control element is a potentiometer (P) connected to the motor-speed reducer (6) through a suitable electronic system (A).
